# EUROPÄISCHE PATENTSCHRIFT

(11) **EP 0 745 538 B1**
(45) Veröffentlichungstag und Bekanntmachung des Hinweises auf die Patenterteilung: **22.03.2000**
(21) Anmeldenummer: 96108724.4
(22) Anmeldetag: 31.05.1996
(51) Int. Cl.: B65D 1/16

(54) **Kunststoff-Fass**
Plastic barrel
Fût en plastique

(30) Priorität: 31.05.1995 DE 29509003 U
(43) Veröffentlichungstag der Anmeldung: 04.12.1996
(73) Patentinhaber: MAUSER-WERKE GmbH, D-50321 Brühl (DE)
(72) Erfinder: Burgdorf, Märten, Dr., 53913 Swistal (DE)

(56) Entgegenhaltungen:
- DE-U- 9 106 443
- DE-U- 9 205 132
- DE-U- 9 417 442
- NL-A- 8 105 605

## Beschreibung

Die Erfindung bezieht sich auf ein blasgeformtes Spundfaß aus thermoplastischem Kunststoff zur Lagerung und zum Transport von insbesondere gefährlichen flüssigen oder festen Füllgütern, mit wenigstens einer Einfüll- und Entleerungsöffnung im Faßoberboden und einem am oberen Faßmantel im Nahbereich des Faßoberbodens umlaufenden Trage- und Transportring (siehe zum Beispiel das Dokument DE-U-9 417 442). Derartige Kunststoff-Fässer werden beim Transport z. B. mittels LKW oder Eisenbahnwaggons wie auch bei der Einlagerung in Lagerräumen, wie z. B. mittels Stapelpaletten in Hochregallägern, üblicherweise mehrfach übereinandergestapelt. Die Behälter müssen dementsprechend eine ausreichende Stauchdruckfestigkeit bzw. Stapelbelastbarkeit, insbesondere für eine Langzeitstapelung, aufweisen.

Jeder für die Lagerung und für den Transport von insbesondere gefährlichen flüssigen oder festen Füllgütern von einer amtlichen Zulassungsbehörde (z. B. Bundesanstalt für Materialprüfung BAM) geprüfte und zugelassene Behältertyp muß bestimmten Anforderungen wie Dichtheit nach Falltests und Überdrucktest genügen und unter anderem eben auch eine bestimmte, d. h. ausreichende Stapelbelastbarkeit z. B. für eine Dreifach-Übereinanderstapelung (3 m hoch) aufweisen.

Es ist Aufgabe der Erfindung, ein blasgeformtes Kunststoff-Spundfaß mit vorgegebenem Füllvolumen bzw. im Vergleich mit konventionellen Fässern gleichen Füllvolumens kostengünstiger herzustellen. Weiterhin soll eine Maßnahme vorgesehen sein, daß für eine gegebenenfalls reduzierte Stapelbelastbarkeit eine unsachgemäße Handhabung, insbesondere eine unzulässige überhöhte Stapelbelastung bei der Übereinanderstapelung derartiger Fässer vermieden werden kann.
Diese Aufgabe wird erfindungsgemäß mit den kennzeichnenden Merkmalen des Anspruches 1 gelöst. Die nachfolgenden Ansprüche beinhalten Merkmale von zusätzlichen weiteren erfindungsgemäßen Ausgestaltungsmöglichkeiten des Kunststoff-Fasses.

Bei der Herstellung von Kunststoff-Fässern macht der Kunststoff-Rohstoff einen Kostenanteil von ca. 60 % aus. Es ist also ein besonderes Bestreben, die eingesetzte Rohstoffmenge bzw. das Einsatzgewicht zu minimieren. Dem steht in der Regel allerdings die Forderungen bei den Zulassungsprüfung von Kunststoff-Fässern entgegen, insbesondere wenn diese Fässer für eine Verwendung von gefährlichen flüssigen Füllgütern zugelassen werden sollen. Um eine ausreichende Stapelfestigkeit und Dichtheit bei Innendrucktests und Fallversuchen zu gewährleisten, weist ein normales 220 Liter Kunststoff-Faß ein Einsatzgewicht von 8,5 bis 8,7 kg auf.
Demgegenüber ist für das erfindungsgemäße Kunststoff-Faß mit dem gleichen Füllvolumen vorgesehen, daß die Faßabmessungen ca. 581 mm im Durchmesser im mittleren Faßmantelbereich und die Faßhöhe ca. 935 mm betragen, und das Faßgewicht - unter Verzicht auf einen Boden-Rollring - zwischen 6,8 kg und 7,8 kg liegt.
Insbesondere bei der Herstellung von blasgeformten Kunststoff-Fässern ist die Wandstärke zum Teil recht unterschiedlich. Die Bereiche mit der dicksten Wandstärke liegen in der Regel im Nahbereich zur Formteilungsebene, während die dünnsten Wandstärken in den um 90° zur Teilungsebene versetzten Bereichen des erblasenen Hohlkörpers liegen. Es hat sich gezeigt, daß bei Faßgewichten unter 6,8 kg eine zu große Gefahr besteht, daß in kritischen Bereichen der Faßwandung von blasgeformten Kunststoff-Fässern mit einem Füllvolumen von 220 Litern Dünnstellen mit einer Wandstärke von ca. 2,0 mm oder darunter auftreten können. Das bevorzugte Faßgewicht soll daher zwischen 7,0 kg und 7,4 kg, vorzugsweise ca. 7,2 kg, betragen.
Auf diese Weise kann ein 220 Liter Kunststoff-Spundfass mit umlaufendem Trage- und Transportring, das alle Erfordernisse der Zulassungsprüfung für eine Vielzahl von gefährlichen flüssigen und festen (partikelförmigen) Füllgütern erfüllt, um ca. 8 bis 10 % günstiger hergestellt werden, als ein konventionelles 220 Liter -Faß.
In Ausgestaltung der Erfindung ist vorgesehen, daß die Wandstärke des blasgeformten 220 Liter Kunststoff-Fasses im mittleren zylindrischen Bereich der Faßwandung zwischen 2,2 mm und 3,2 mm liegt. In bevorzugter Ausgestaltung soll der Mittelwert der Wandstärke im mittleren Bereich der Faßwandung zwischen 2,2 mm und 2,5 mm, vorzugsweise ca. 2,3 mm, betragen. Bei diesen Wandstärken wird ein optimaler Einsparungseffekt an Rohmaterial für ein derart großvolumiges Kunststoff-Faß erzielt, wobei sichergestellt ist, daß ein derartiges leichtgewichtiges Faß immer noch alle Kriterien der Zulassungsprüfung erfüllt und unbedenklich im Einsatz auch für eine Vielzahl von insbesondere gefährlichen flüssigen oder festen Füllgütern ist.
Für bestimmte gefährliche Füllgüter oder für Füllgüter mit einem höheren spezifischen Gewicht, wie zum Beispiel Schwefelsäure mit einer Dichte von 1,5 bis 1,85 g/ccm je nach Säurekonzentration, kann eine 3 m hohe Übereinanderstapelung (3-fach Stapel) derartiger Fässer bereits kritisch sein und darf nicht erfolgen. Um eine unsachgemäße Verwendung eines derartigen leichtgewichtigen 220 Liter Kunststoff-Fasses, insbesondere eine unzulässige überhöhte Stapelbelastung zu vermeiden, ist erfindungsgemäß vorgesehen, daß zwischen horizontal verlaufendem Behälter-Oberboden bzw. -Deckel und horizontal verlaufendem Behälter-Unterboden im vertikalverlaufenden Faßwandungsbereich wenigstens eine deutlich sichtbare Markierung als Hinweis auf eine verminderte bzw. eingeschränkte Stapelbelastbarkeit angeordnet ist. Dadurch kann eine unzulässige überhöhte Stapelbelastung durch zu hohe Stapelbildung auf einfache und besonders preiswerte Weise vermieden werden.
In einer bevorzugten Ausführungsform ist die Markierung als Schriftzug in Buchstabenfolge "LIGHT" ausgebildet. Der Schriftzug könnte aber auch "LEICHTFAß", "ACHTUNG LEICHTFAß !", "L-Ring LIGHT", "L-Ring PLUS LIGHT" oder z. B. "Nur Zweifach-Stapelung !" oder mit entsprechend ähnlichem Sinngehalt lauten, wodurch der Anwender unmißverständlich auf die Leichtbauweise des Spundfasses mit verringerter Stapelbelastbarkeit hingewiesen wird.
In anderer Ausgestaltung ist die Markierung in Zeichendarstellung ausgebildet; diese Zeichendarstellung könnte z. B. als schematische bildliche Darstellung von drei übereinandergestapelten Fässern ausgebildet sein, wobei das oberste, das unterste oder alle Fässer mit dicken Balken durchgekreuzt sind.
Dabei kann die Markierung direkt in die Fapkörperwandung eingeformt bzw. eingeprägt sein. Die Einformung erfolgt direkt beim Herstellungsprozeß des Fasses, wie z. B. beim Blasformvorgang in der Blasform.
Die Markierung kann in anderer Ausgestaltungsweise auch als einfacher Farbaufdruck direkt auf die Faßkörperwandung aufgebracht sein. In abgewandelten Ausführungsformen kann die Markierung auf einer Rund-Manschette aufgebracht sein, welche auf die vertikale Faßkörperwandung aufgezogen, aufgesetzt oder aufgeschrumpft wird, oder die Markierung ist auf einer aufklebbaren bzw. selbstklebenden Folie (Label) aufgebracht, welche im Bereich der vertikalen Faßkörperwandung auf die Faßaußenwandung aufgeklebt ist.
Damit diese Besonderheit des erfindungsgemäßen "Leicht"-Kunststoff-Fasses aus verschiedenen Blickrichtungen bzw. Positionen, d. h. unabhängig vom jeweiligen Standort des Anwenders (Bedienungspersonal) gleichgut erkennbar ist, ist die Markierung mehrfach, g. h. wenigstens vierfach, vorzugsweise sechsfach, gleichmäßig über den Umfang verteilt auf die Faßkörperwandung aufgebracht. Dabei soll eine einzelne Markierung wenigstens eine Mindestgröße von ca. 20 mm x 60 mm aufweisen, damit eine solche Markierung z. B. auch von einem Gabelstaplerfahrer, der mit solchen Fässern umgeht, von seiner Fahrerposition aus einigem Abstand (z. B. 4 m) erkannt werden kann.
In weiterer Ausgestaltung ist vorgesehen, daß die Markierung im oberen Drittel des vertikalen Wandungsbereiches des Faßkörpers angeordnet ist. Dann fällt die Markierung einem Betrachter besser ins Auge. Bei einem 220 Liter L-Ring Spundfass kann die Markierung dann direkt unterhalb des Trage- und Transportringes angeordnet sein. Die Auffälligkeit der Markierung kann weiter erhöht werden, wenn die Markierung als Farbmarkierung in greller Schockfarbe, z. B. in Signal-Rot, in Grell-Gelb, in Knall-Grün oder ähnlich ausgebildet ist.

Wenn also ein derartiges "Light"-Spundfaß, das im Vergleich zu einem anderen konventionellen 220 Liter Spundfaß mit entsprechenden geometrischen Abmessungen durch ein um ca. 5 % bis 20 % vermindertes Materialeinsatzgewicht bzw. durch eine ca. 5 % bis 20 % geringere Wandstärke (zumindest in den vertikalen Wandungsbereichen) nur für eine verringerte Stapelbelastbarkeit, zum Beispiel für eine Zweifach-Stapelung, verwendet werden darf, dann muß dies - um eine fehlerhafte Handhabung weitestgehend auszuschließen - für Fracht- und Lagerpersonal einwandfrei erkennbar sein. Dies wird z. B. mit der Markierung "LIGHT" als Schriftzug in Buchstabenfolge auf einfache Weise erreicht.
Die Erfindung wird nachfolgend anhand eines in den Zeichnungen schematisch dargestellten Ausführungsbeispieles näher erläutert und beschrieben. Es zeigen :
- Figur 1: ein erfindungsgemäßes 220 Liter Kunststoff-Spundfasses mit einem Faßgewicht von 7,2 kg und
- Figur 2: ein bekanntes 220 Liter Kunststoff-Spundfaß mit einem Faßgewicht von 8,5 kg .

In Figur 1 ist mit der Bezugsziffer 10 ein Kunststoff-Spundfaß mit einem Durchmesser im mittleren Faßmantelbereich von ca. 581 mm und einer Faßhöhe von ca. 935 mm bezeichnet, das aufgrund seiner Leichtbauweise mit verringerter mittlerer Wandstärke von vorzugsweise ca. 2,3 mm im mittleren Faßwandungsbereich und einem Faßgesamtgewicht von ca. 7,2 kg als "Leichtfaß" dadurch gekennzeichnet ist, daß direkt unterhalb des Trage- und Transportringes entsprechend deutliche Markierungen "LIGHT" als Schriftzug in Buchstabenfolge sechsfach gleichmäßig über den Umfang verteilt in die Faßwandung eingeformt sind. Dabei soll eine einzelne Markierung eine Mindestgröße von ca. 20 mm x 60 mm aufweisen. Bei modernen L-Ring-Fässern wie diesem mit einem im wesentlich in axialer Verlängerung der Faßwandung hochstehenden Trage- und Transportring kann die Markierung auf dem Verbindungsteg des Trage- und Transportringes zwischen dessen Anbindungsbereich am Faßkörper und dem massiv angestauchten verdickten Kopfbereich des Trage- und Transportringes angeordnet sein. Bei dem erfindungsgemäßen Faß wird die obere Stirnkante des Trage- und Transportringes von der flachen Dekelscheibe des Oberbodens noch um ca. 10 bis 20 mm überragt. Der Faßwerkstoff besteht aus hochmolekularem thermoplastischem Kunststoff HD-PE (high density Polyethylen) wie z. B. Hostalen GM 6255, Finathene 56020 S oder Eltex K56-02. So weist u. a. das Eltex-Material eine relativ hohe Schmelzeviskosität auf und Fertigteile hieraus besitzen als charakteristische Eigenschaften eine sehr gute Spannungsrißbeständigkeit, eine sehr hohe Schlagzähigkeit, eine hohe Fallfestigkeit und eine relativ hohe Steifigkeit und Stauchdruckfestigkeit.

Figur 2 zeigt ein entsprechendes übliches 220 Liter Kunststoff-Spundfaß 20 mit normaler Faßwandstärke (Mittelwert ca. 3,3 mm für mittlere Faßwandung) und einem Materialeinsatzgewicht von ca. 8,5 kg. Dieses Faß ist beispielsweise für eine Dreifach-Stapelung auch für Füllgüter mit einer höheren Dichte zugelassen, während das in Fig. 1 dargestellte erfindungsgemäße Faß gegebenenfalls nur für eine Zweifach-Stapelung verwendet werden kann. Damit beim Transport und bei der Einlagerung mehrerer derartiger "Light"-Fässer keine Verwechselungen vorkommen können, ist das erfindungsgemäße kostengünstig herzustellende Spundfaß in Leichtbauweise mit der besonderen Markierung versehen.

## Patentansprüche

1. Blasgeformtes Spundfaß aus thermoplastischem Kunststoff zur Lagerung und zum Transport von insbesondere gefährlichen flüssigen oder festen Füllgütern mit einem Füllvolumen von ca. 220 Litern, mit wenigstens einer Einfüll- und Entleerungsöffnung im Faßoberboden und einem am oberen Faßmantel im Nahbereich des Faßoberbodens umlaufenden Trage- und Transportring,
**gekennzeichnet durch**
Faßabmessungen von ca. 581 mm Durchmesser im mittleren Faßmantelbereich und einer Faßhöhe von ca. 935 mm und - unter Verzicht auf einen Boden-Rollring - ein Faßgewicht zwischen 6,8 kg und 7,8 kg.

2. Faß nach Anspruch 1,
**dadurch gekennzeichnet,** da**ß**
das Faßgewicht zwischen 7,0 kg und 7,4 kg, vorzugsweise ca. 7,2 kg, beträgt.

3. Faß nach Anspruch 1 oder 2,
**dadurch gekennzeichnet,** daß
die Wandstärke im mittleren zylindrischen Bereich des Faßkörpers in einer Bandbreite zwischen 2,0 mm bis 3,2 mm liegt.

4. Faß nach Anspruch 1, 2 oder 3,
**dadurch gekennzeichnet**, daß
der Mittelwert der Wandstärke im mittleren zylindrischen Bereich der Faßwandung zwischen 2,2 mm bis 2,5 mm, vorzugsweise ca. 2,3 mm, beträgt.

5. Faß nach Anspruch 1, 2, 3 oder 4,
**dadurch gekennzeichnet**, daß
zwischen horizontal verlaufendem Faß-Oberboden bzw. -Deckel und horizontal verlaufendem Faßunterboden im vertikalverlaufenden zylinderförmigen Faßbereich wenigstens eine deutlich sichtbare Markierung als Hinweis auf eine verminderte bzw. eingeschränkte Stapelbelastbarkeit vorgesehen ist.

6. Faß nach Anspruch 1, 2, 3, 4 oder 5,
**dadurch gekennzeichnet**, daß
die Markierung als Schriftzug in einer Buchstabenfolge, vorzugsweise in der Buchstabenfolge "LIGHT" ausgebildet ist.

7. Faß nach Anspruch 1, 2, 3, 4 oder 5,
**dadurch gekennzeichnet,** daß
die Markierung in Zeichendarstellung, vorzugsweise in schematischer Darstellung von drei übereinandergestapelten Fässern, wobei das oberste, das unterste oder alle Fässer mit dicken Balken durchgekreuzt sind, ausgebildet ist.

8. Faß nach Anspruch 1, 2, 3, 4, 5, 6 oder 7,
**dadurch gekennzeichnet,** daß
die Markierung direkt in die Faßkörperwandung eingeformt bzw. eingeprägt ist (z. B. beim Blasformvorgang des Fasses).

9. Faß nach Anspruch 1, 2, 3, 4, 5, 6 oder 7,
**dadurch gekennzeichnet,** daß
die Markierung farblich direkt auf die Behälterwandung aufgebracht ist.

10. Faß nach Anspruch 1, 2, 3, 4, 5, 6 oder 7,
**dadurch gekennzeichnet,** daß
die Markierung auf einer Rund-Manschette aufgebracht ist, welche auf die vertikale Faßkörperwandung aufgesetzt (z. B. aufgeschrumpft) ist.

11. Faß nach Anspruch 1, 2, 3, 4, 5, 6 oder 7,
**dadurch gekennzeichnet,** daß
die Markierung auf einer aufgeklebbaren Folie (Label) aufgebracht ist, welche im Bereich der vertikalen Faßkörperwandung auf die Außenwandung aufgeklebt ist.

12. Faß nach wenigstens einem der vorhergehenden Ansprüche 1 bis 11,
**dadurch gekennzeichnet,** daß
die Markierung mehrfach, vorzugsweise wenigstens vierfach, derart auf dem Umfang des Faßkörpers verteilt ist, daß unabhängig vom jeweiligen Standort des Betrachters (Bedienungspersonal) wenigstens eine Markierung immer deutlich erkennbar ist.

13. Faß nach Anspruch 12,
**dadurch gekennzeichnet,** daß
die Markierung sechsfach gleichmäßig über den Umfang verteilt auf der Faßkörperwandung aufgebracht ist.

14. Faß nach wenigstens einem der vorhergehenden Ansprüche 1 bis 13,
**dadurch gekennzeichnet,** daß
eine einzelne Markierung eine Mindestgröße von ca. 20 mm x 60 mm aufweist.

15. Faß nach wenigstens einem der vorhergehenden Ansprüche 1 bis 14,
**dadurch gekennzeichnet,** daß
die Markierung im oberen Drittel des vertikalen Wandungsbereiches angeordnet ist.

16. Faß nach wenigstens einem der vorhergehenden Ansprüche 1 bis 15,
**dadurch gekennzeichnet,** daß
die Markierung mit geringem Abstand direkt unterhalb des Trage- und Transportringes angeordnet ist.

17. Faß nach wenigstens einem der vorhergehenden Ansprüche 1 bis 15,
**dadurch gekennzeichnet,** daß
die Markierung auf dem Verbindungsteg des Trage- und Transportringes zwischen dessen Anbindungsbereich am Faßkörper und dem massiv angestauchten verdickten Kopfbereich des Trage- und Transportringes angeordnet ist.

18. Faß nach wenigstens einem der vorhergehenden Ansprüche 1 bis 17,
**dadurch gekennzeichnet,** daß
die Markierung als Farbmarkierung in greller Schockfarbe (z. B. Signal-Rot) ausgebildet ist.

19. Faß nach wenigstens einem der vorhergehenden Ansprüche 1 bis 18,
**gekennzeichnet durch**,
ein ca. 5 % bis 20 % geringeres Materialeinsatzgewicht bzw. eine ca. 5 % bis 20 % geringere Wandstärke - zumindest in den vertikalen Wandungsbereichen - im Vergleich zu einem gleichen an sich bekannten 220 Liter Faß mit üblicher Wandstärke.

## Claims

1. A blow-moulded stoppered barrel of thermoplastic material for the storage and transportation of, in particular, dangerous liquid or solid fillings, having a capacity of approximately 220 litres, at least one filling and discharge opening in the upper surface of the barrel, and a circumferential carrying and transporting ring on the upper barrel casing in the vicinity of the upper surface of the barrel, characterised in that the barrel has a diameter of approximately 581 mm in the central region of the barrel casing, a height of approximately 935 mm and, without a base rolling ring, a weight of between 6.8 kg and 7.8 kg.

2. A barrel according to claim 1, characterised in that the barrel weight is between 7.0 kg and 7.4 kg, preferably approximately 7.2 kg.

3. A barrel according to claim 1 or 2, characterised in that the wall thickness in the central cylindrical region of the barrel body lies in a range between 2.0 mm and 3.2 mm.

4. A barrel according to claim 1, 2 or 3, characterised in that the average value of the wall thickness in the central cylindrical region of the barrel wall is between 2.2 mm and 2.5 mm, preferably approximately 2.3 mm.

5. A barrel according to claim 1, 2, 3 or 4, characterised in that at least one clearly visible marking is provided in the vertically extending, cylindrical barrel region between the horizontally extending upper surface or cover of the barrel and the horizontally extending barrel bottom as an indication of reduced or restricted stacking capacity.

6. A barrel according to claim 1, 2, 3, 4 or 5, characterised in that the marking takes the form of script in a letter string, preferably the letter string "LIGHT".

7. A barrel according to claim 1, 2, 3, 4 or 5, characterised in that the marking takes the form of graphics, preferably a schematic representation of three stacked barrels, the uppermost, lowermost or all the barrels being crossed through with thick bars.

8. A barrel according to claim 1, 2, 3, 4, 5, 6 or 7, characterised in that the marking is moulded or impressed directly into the wall of the barrel body (e.g. during the barrel blow-moulding process).

9. A barrel according to claim 1, 2, 3, 4, 5, 6 or 7, characterised in that the marking is applied in colour directly to the container wall.

10. A barrel according to claim 1, 2, 3, 4, 5, 6 or 7, characterised in that the marking is applied to a round sleeve which is attached to (e.g. shrunk onto) the vertical wall of the barrel body.

11. A barrel according to claim 1, 2, 3, 4, 5, 6 or 7, characterised in that the marking is applied to an adhesive film (label) which is stuck to the outer wall in the region of the vertical wall of the barrel body.

12. A barrel according to at least one of the preceding claims 1 to 11, characterised in that the marking is distributed several times, preferably at least four times, over the circumference of the barrel body so that at least one marking is always clearly visible irrespective of the position of the observer (operating personnel).

13. A barrel according to claim 12, characterised in that the marking is applied six times to the wall of the barrel body uniformly distributed over the circumference.

14. A barrel according to at least one of the preceding claims 1 to 13, characterised in that an individual marking has a minimum size of approximately 20 mm x 60 mm.

15. A barrel according to at least one of the preceding claims 1 to 14, characterised in that the marking is provided in the upper third of the vertical wall region.

16. A barrel according to at least one of the preceding claims 1 to 15, characterised in that the marking is provided a short distance directly below the carrying and transporting ring.

17. A barrel according to at least one of the preceding claims 1 to 15, characterised in that the marking is provided on the bridging member of the carrying and transporting ring between the region in which the latter is connected to the barrel body and the massively compressed, thickened head region of the carrying and transporting ring.

18. A barrel according to at least one of the preceding claims 1 to 17, characterised in that the marking is a coloured marking in a bright, eye-catching colour (e.g. vermilion).

19. A barrel according to at least one of the preceding claims 1 to 18, characterised by an approximately 5% to 20% lower material weight, i.e. an approximately 5% to 20% smaller wall thickness, at least in the vertical wall regions, in comparison with an identical known 220 litre barrel with conventional wall thickness.

## Revendications

1. Tonneau à bonde en matière synthétique thermoplastique, fabriqué par un procédé de moulage par soufflage, pour le stockage et le transport plus particulièrement de produits de remplissage dangereux, liquides ou solides, ayant un volume de remplissage d'environ 220 litres, qui comporte au moins un orifice de remplissage et de prélèvement disposé dans son fond supérieur et dont le corps présente à proximité du fond supérieur un cerceau continu porteur et de transport, **caractérisé en ce que**
• le diamètre du tonneau dans la zone médiane de son corps est d'environ 581 mm
• la hauteur du tonneau est d'environ 935 mm et
• le poids du tonneau - en ayant renoncé à un cerceau de roulage sur le sol - est compris entre 6,8 kg et 7,8 kg.

2. Tonneau à bonde selon la revendication 1, **caractérisé en ce que** le poids du tonneau est compris entre 7,0 kg et 7,4 kg.

3. Tonneau à bonde selon les revendications 1 ou 2 **caractérisé en ce que** l'épaisseur de la paroi dans la zone cylindrique médiane du corps du tonneau est comprise entre 2,00 mm et 3,2 mm.

4. Tonneau à bonde selon les revendications 1, 2 ou 3 **caractérisé en ce que** dans la zone cylindrique médiane du corps du tonneau la valeur moyenne de l'épaisseur de la paroi est comprise entre 2,2 mm et 2,5 mm et est de préférence de 2,3 mm.

5. Tonneau à bonde selon les revendications 1, 2, 3 ou 4 **caractérisé en ce que** dans la zone verticale cylindrique du tonneau située entre le fond supérieur horizontal, respectivement le couvercle et le fond inférieur horizontal du tonneau, est prévu au moins un marquage bien visible, indiquant une capacité de gerbage réduite du tonneau.

6. Tonneau à bonde selon les revendications 1, 2, 3, 4 ou 5 **caractérisé en ce que** le marquage est constitué d'une suite de lettres, de préférence de la suite de lettres « LIGHT ».

7. Tonneau à bonde selon les revendications 1, 2, 3, 4 ou 5 **caractérisé en ce que** le marquage est constitué d'un dessin, de préférence d'un dessin schématique de trois tonneaux gerbés, le tonneau supérieur, le tonneau inférieur ou les trois tonneaux étant barrés par une croix épaisse.

8. Tonneau à bonde selon les revendications 1, 2, 3, 4, 5, 6 ou 7 **caractérisé en ce que** le marquage est moulé, respectivement estampé directement dans le corps du tonneau (par exemple au cours du processus de moulage par soufflage du tonneau).

9. Tonneau à bonde selon les revendications 1,2, 3, 4, 5, 6 ou 7 **caractérisé en ce que** le marquage est effectué par application directe d'une marque de couleur sur le corps du tonneau.

10. Tonneau à bonde selon les revendications 1,2, 3, 4, 5, 6 ou 7 **caractérisé en ce que** le marquage est appliqué sur une garniture ronde montée sur le corps vertical du tonneau (par exemple par frettage).

11. Tonneau à bonde selon les revendications 1,2, 3, 4, 5, 6 ou 7 **caractérisé en ce que** le marquage figure sur une feuille à coller (étiquette autocollante) qui sera appliquée sur la paroi extérieure du corps vertical du tonneau.

12. Tonneau à bonde selon au moins l'une des revendications 1 à 11 **caractérisé en ce que** le marquage est appliqué plusieurs fois, de préférence au moins quatre fois, sur le corps du tonneau, les marques étant réparties de telle sorte sur le pourtour du corps du tonneau que le marquage soit toujours clairement reconnaissable, indépendamment de la position de l'observateur (personne de service).

13. Tonneau à bonde selon la revendication 12 **caractérisé en ce que** le marquage est appliqué six fois sur le corps du tonneau, les six marques étant réparties régulièrement sur le pourtour du tonneau.

14. Tonneau à bonde selon au moins l'une des revendications 1 à 13 **caractérisé en ce que** chaque marque du marquage présente une dimension minimale d'environ 20 mm x 60 mm.

15. Tonneau à bonde selon au moins l'une des revendications 1 à 14 **caractérisé en ce que** le marquage est disposé dans le tiers supérieur de la paroi verticale du corps du tonneau.

16. Tonneau à bonde selon au moins l'une des revendications 1 à 15 **caractérisé en ce que** le marquage est disposé à une petite distance directement en dessous du cerceau porteur et de transport.

17. Tonneau à bonde selon au moins l'une des revendications 1 à 16 **caractérisé en ce que** le marquage est disposé sur la traverse du cerceau porteur et de transport, située entre la zone d'attache dudit cerceau sur le corps du tonneau et son sommet massif, épaissi, refoulé.

18. Tonneau à bonde selon au moins l'une des revendications 1 à 17 **caractérisé en ce que** le marquage est constitué d'une marque de couleur vive (par exemple du rouge utilisé pour la signalisation).

19. Tonneau à bonde selon au moins l'une des revendications 1 à 18 **caractérisé par** une diminution d'environ 5% à 20% de la matière utilisée, respectivement de l'épaisseur de la paroi du corps du tonneau - au moins dans la zone verticale du corps du tonneau - par comparaison aux tonneaux similaires connus de 220 litres ayant une épaisseur de paroi usuelle.
